# EUROPÄISCHE PATENTSCHRIFT

(11) **EP 2 181 268 B1**
(45) Veröffentlichungstag und Bekanntmachung des Hinweises auf die Patenterteilung: **26.12.2018**
(21) Anmeldenummer: 08785006.1
(22) Anmeldetag: 23.07.2008
(51) Int. Cl.: F04D 29/44

(54) **RADIALVERDICHTER MIT EINEM DIFFUSOR FÜR DEN EINSATZ BEI EINEM TURBOLADER**
RADIAL COMPRESSOR WITH A DIFFUSER FOR USE IN A TURBOCHARGER
COMPRESSEUR RADIAL DOTÉ D'UN DISTRIBUTEUR ET DESTINÉ À UN TURBOCOMPRESSEUR

(30) Priorität: 23.07.2007 DE 102007034236
(43) Veröffentlichungstag der Anmeldung: 05.05.2010
(73) Patentinhaber: Continental Automotive GmbH, 30165 Hannover (DE)
(72) Erfinder: DETTMANN, Tobias, 19303 Rüterberg (DE); KAUFMANN, Andre, 88255 Baienfurt (DE); KRAUSS, Stefan, 67269 Grünstadt (DE)
(86) Internationale Anmeldenummer: PCT/EP2008/006053
(87) Internationale Veröffentlichungsnummer: WO 2009/012990

(56) Entgegenhaltungen:
- DE-C- 318 837
- GB-A- 104 966
- US-A- 5 310 309
- US-A1- 2005 232 762
- US-B1- 6 834 501

## Beschreibung

Die Erfindung betrifft einen Radialverdichter mit einem Diffusor der beispielsweise bei einem Abgasturbolader für ein Kraftfahrzeug eingesetzt wird.

Turbolader bestehen allgemein aus einer Abgasturbine in einem Abgasstrom, die über eine Turbowelle mit einem Verdichter im Ansaugtrakt verbunden ist. Auf der Turbowelle sind hierzu beispielsweise ein Turbinenrad und ein Verdichterrad drehbar gelagert, wobei das Turbinenrad in einem Turbinengehäuse angeordnet ist und das Verdichterrad in einem Verdichtergehäuse mit einem Diffusor. Im Betrieb treibt der Abgasstrom, der durch das Turbinengehäuse geleitet wird, das Turbinenrad an. Das Turbinenrad treibt wiederum das Verdichterrad an, wodurch der Verdichter den Druck im Ansaugtrakt des Motors erhöht, so dass während des Ansaugtaktes eine größere Menge Luft in den Zylinder gelangt. Dies bewirkt, dass mehr Sauerstoff zur Verfügung steht und eine entsprechend größere Kraftstoffmenge verbrannt werden kann. Dadurch kann die Leistungsabgabe des Motors erhöht werden.

Maßgeblich für die Lärmemission des Turboladers ist hierbei der Verdichter. Insbesondere strahlt der Verdichtereintritt sehr viel Lärm nach außen ab.

Aus dem Stand der Technik sind Radialverdichter für Abgasturbolader bekannt, die über einen Diffusor verfügen, welcher die aufgebaute Geschwindigkeit in Druck umsetzt. Ein solcher Diffusor endet in einer sog. Spirale welche die verdichtete Luft zum Verbraucher abführt. Die Geometrie des Übergangs der Spirale, d.h. die sog. Zunge, ist hierbei ein kritisches Ausführungselement, da an dieser Stelle oft Druckpulsationen entstehen. Gemäß dem Stand der Technik wurde bisher das Problem der Entstehung solcher Druckpulsationen durch eine strömungstechnisch günstige Ausformung der Zunge mit einem konstanten Diffusordurchmesser bzw. Radius gelöst.

Ein solcher Radialverdichter ist zum Beispiel aus US 2005/232762 A1 bekannt. Offenbart wird ein Verdichtergehäuse, das mit der Aufgabenstellung bei maximierter Leistung ein reduziertes Gewicht und verringerte Teilezahl zu erzielen und gleichwohl den hohen Betriebsbeanspruchungen durch den erzeugten Druck und äußere Strukturbelastungen Stand zu halten. Dazu wird eine Anordnung von Leitschaufeln, die an der Schneckengehäusewand integriert ausgebildet sind vorgeschlagen, die einerseits den Fluidstrom lenken und andererseits das Gehäuse stabilisierend unterstützen.

Weiterhin ist aus dem Dokument DE 318 837 C ein zweigeteilter Diffusor für ein Kreiselgebläse mit in der Drehrichtung zunehmender radialer Höhe bekannt, bei dem die geraden Wände des inneren Diffusors nach außen divergieren. Dadurch wird eine über den Querschnitt der Ausblasöffnung gleichmäßige Ausströmgeschwindigkeit des Luftstroms erreicht.

Zur Reduktion des Ansauglärms bzw. bei großer Schallbelastung werden häufig vorgeschaltete Schalldämpfer eingesetzt. Diese Schalldämpfer können kanalartige oder kulissenartige Elemente aufweisen, welche ihrerseits beispielsweise mit schallabsorbierendem Material ausgekleidet sind. Neben solchen Absorptionsschalldämpfern können auch akustische Resonatoren und akustische Filter zur Schalldämpfung eingesetzt werden.

Solche Schalldämpfer haben jedoch den Nachteil, dass sie zusätzlichen Bauraum benötigen. Des Weiteren sind die Fertigung und die Montage der Schalldämpfer kostspielig und mit einem erheblichen Aufwand verbunden.

Demnach ist es die Aufgabe der vorliegenden Erfindung, einen Radialverdichter mit einem Diffusor und einen Turbolader mit einem Radialverdichter bereitzustellen, die derart gestaltet sind, dass das Auftreten von Druckpulsationen zumindest reduziert oder im Wesentlichen ganz verhindert werden kann.

Diese Aufgabe wird durch einen Radialverdichter und einen Turbolader mit den Merkmalen des jeweiligen unabhängigen Patentanspruchs gelöst.

Demgemäß wird erfindungsgemäß ein Radialverdichter, insbesondere für einen Turbolader und ein Turbolader mit einem solchen Radialverdichter, bereitgestellt, wobei der Radialverdichter gestaltet ist mit:
- einem Spiralgehäuse und
- einem Diffusor,
wobei der Diffusor derart ausgebildet ist, dass ein Unterdruckgebiet im Bereich des Übergangs des Spiralgehäuses, also im Bereich der Zunge zumindest reduziert ist. Dazu ist der Querschnitt des Diffusors (12) im Bereich der Zunge (20), derart variiert, dass die Bildung eines Unterdruckgebiets in diesem Bereich zumindest reduziert ist. Dazu weist der Diffusor im Bereich der Zunge eine größere Breite auf und der Radius des Diffusors ist im Bereich der Zunge derart vergrößert, dass er eine Auswölbung nach Art eines Ovals aufweist.

Dadurch dass der Diffusor im Bereich des Übergangs des Spiralgehäuses, also im Bereich der Zunge eine größere bzw. größer werdende Breite und einen derart vergrößerten Radius, dass er eine Auswölbung nach Art eines Ovals aufweist, aufweist, wird die Bildung eines Unterdruckgebiets verhindert oder zumindest reduziert, so dass störende Pulsationen eingedämmt werden können und damit das Auftreten entsprechender Störgeräusche.

Der Radialverdichter hat dabei den Vorteil, dass durch eine Reduzierung oder eine Unterdrückung eines Unterdruckgebiets, das vor allem im Bereich des Übergangs des Spiralgehäuses bei dem Diffusor entsteht, störende Druckpulsationen verhindert werden können. Dadurch kann beispielsweise auf den Einsatz von zusätzlichen Schalldämpfern zumindest teilweise oder ganz verzichtet werden. Dies resultiert in einer erheblichen Ersparnis in Bezug auf Herstellungs- und Montagekosten. Des Weiteren kann eine kompaktere Bauweise beispielsweise beim Einsatz in einem Turbolader erzielt werden. Dies hat weiterhin den Vorteil, dass der Querschnitt eines Diffusors verhältnismäßig einfach angepasst bzw. verändert werden kann und daher kostengünstiger ist und keinen zusätzlichen Bauraum benötigt, im Vergleich zu der Verwendung von Schalldämpfern im Stand der Technik.

Vorteilhafte Ausgestaltungen und Weiterbildungen der Erfindung ergeben sich aus den Unteransprüchen sowie der Beschreibung unter Bezugnahme auf die Zeichnungen.

In der erfindungsgemäßen Ausführungsform wird der Querschnitt des Diffusors variiert, indem die Breite und der Radius bzw. der Durchmesser des Diffusors im Bereich des Übergangs des Spiralgehäuses, also im Bereich der Zunge vergrößert werden. Dies hat den Vorteil, dass der Diffusor hierdurch eine weitere Verzögerung der Gasgeschwindigkeit erzeugen kann und damit einen größeren Druckaufbau. Der größere Druckaufbau ermöglicht eine Abströmung im Wesentlichen ohne oder zumindest mit einer reduzierten Pulsation. Der Bereich des Diffusors mit dem vergrößerten Durchmesser bzw. Radius kann dabei in Form einer Auswölbung nach außen oder in Form eines Ovals ausgebildet sein.

In einer weiteren erfindungsgemäßen Ausführungsform sind zur Vergrößerung der Breite des Diffusors wenigstens eine Wand oder beide gegenüberliegenden Wände des Diffusors nach außen geneigt und/oder gewölbt ausgebildet. Die jeweilige Wand kann dabei eine Keilform bilden, wobei sich die Keilform nach außen hin vergrößert. Die Wände können dabei hinsichtlich ihrer Form, Neigung und/oder Wölbung identisch oder unterschiedlich ausgebildet werden. Dies hat den Vorteil, dass je nach Funktion und Einsatzzweck die Breite des Diffusors in wenigstens einem Bereich durch Anpassen beider Wände oder auch nur einer Wand leicht erreicht werden kann.

Die Erfindung wird nachfolgend anhand der in den schematischen Figuren der Zeichnungen angegebenen Ausführungsbeispiele näher erläutert. Es zeigen:
- Fig. 1: eine stark vereinfachte, schematische Schnittansicht eines Radialverdichters und seines Diffusors gemäß dem Stand der Technik;
- Fig. 2: eine stark vereinfachte Schnittansicht durch das Verdichterrad und einen Diffusor gemäß Fig. 1;
- Fig. 3: eine stark vereinfachte, schematische Schnittansicht eines Radialverdichters und seines Diffusors bei dem der Radius bzw. der Durchmesser des Diffusors im Bereich der Zunge vergrößert ist;
- Fig. 4: eine stark vereinfachte Schnittansicht durch das Verdichterrad und einen Diffusor gemäß Fig. 3;
- Fig. 5: eine stark vereinfachte, schematische Schnittansicht eines Radialverdichters und seines Diffusors, zur Erläuterung eines Teilaspekts der Erfindung; und
- Fig. 6: eine stark vereinfachte Schnittansicht durch das Verdichterrad und einen Diffusor gemäß Fig. 5.

In allen Figuren sind gleiche bzw. funktionsgleiche Elemente und Vorrichtungen - sofern nichts anderes angegeben ist - mit denselben Bezugszeichen gekennzeichnet.

In Fig. 1 ist ein Radialverdichter 10 mit einem Diffusor 12 gemäß dem Stand der Technik gezeigt, der Bestandteil eines Turboladers ist (nicht dargestellt). Der Radialverdichter 10 ist dabei von vorn in einer Schnittansicht vereinfacht dargestellt.

Der Radialverdichter 10 weist hierbei ein Spiralgehäuse 14 und den Diffusor 12 auf. Der Radius r1 bzw. der Durchmesser des Diffusors 12 ist dabei konstant. Des Weiteren ist die Breite b1 des Diffusors 12 konstant, wie in nachfolgender Fig. 2 gezeigt ist. Der Diffusor 12 verfügt daher über einen im Wesentlichen konstanten Querschnitt.

In dem Gehäuse des Radialverdichters 10 ist eine Turbowelle 16 angeordnet, auf der ein Verdichterrad 18 vorgesehen ist. Das Verdichterrad 18 wird dabei über ein entsprechendes Turbinenrad (nicht dargestellt) auf der Turbowelle 16 angetrieben. Im Betrieb wird durch die Drehzahl des Verdichterrads 18 Luft axial angesaugt und im Verdichterrad 18 auf hohe Geschwindigkeiten beschleunigt. Die Luft verlässt das Verdichterrad 18 dabei in radialer Richtung.

Im Diffusor 12 wird die Geschwindigkeit der Luft verringert. Die Folge davon ist, dass Druck und Temperatur ansteigen. Der Diffusor 12 wird beispielsweise aus einer Verdichterrückwand und einem Teil des Spiralgehäuses 14 gebildet. Im Spiralgehäuse 14 wird die Luft gesammelt und die Geschwindigkeit bis zum Verdichteraustritt weiterhin reduziert. Dabei bildet die Geometrie des Übergangs der Spirale 13 des Spiralgehäuses 14, d.h. die sog. Zunge 20, ein kritisches Ausführungselement, da an dieser Stelle oft Druckpulsationen entstehen, da sich hier ein Unterdruckgebiet bilden kann. Wie zuvor bereits ausgeführt, sind daher bei den Radialverdichtern 10 gemäß dem Stand der Technik unter anderem Schalldämpfer (nicht dargestellt) vorgesehen, um störende Geräusche in Folge solcher Druckpulsationen zu verhindern oder zumindest zu reduzieren.

In Fig. 2 ist eine Schnittansicht durch den Diffusor 12 und durch das Verdichterrad 18 gemäß Fig. 1 gezeigt. Die Breite b1 des Diffusors 12 ist hierbei im Wesentlichen konstant gehalten.

Des Weiteren ist in Fig. 3 nun ein Radialverdichter 10 dargestellt, der Teil eines Turboladers (nicht dargestellt) ist. Der Radialverdichter 10 weist dabei ebenfalls ein Spiralgehäuse 14 und einen Diffusor 12 auf. Auf einer Turbowelle 16 ist, wie zuvor mit Bezug auf Fig. 1 beschrieben wurde, ein Verdichterrad 18 und beispielsweise ein Turbinenrad (nicht dargestellt) angeordnet. Der Diffusor 12 setzt hierbei die aufgebaute Geschwindigkeit der über das Verdichterrad 18 angesaugten Luft in Druck um. Der Diffusor 12 endet dabei in der Spirale 13 des Spiralgehäuses 14, welche die verdichtete Luft zum Verbraucher abführt.

Um Druckpulsationen entgegenzuwirken, die im Bereich des Übergangs der Spirale 13, der sogenannten Zunge 20, entstehen, wird hier der Querschnitt des Diffusors 12 verändert. Mit anderen Worten, der Querschnitt des Diffusors 12 wird variiert und ist daher im Gegensatz zum zuvor aufgezeigten Stand der Technik nicht konstant. Hierzu ist der Radius r bzw. der Durchmesser des Diffusors 12 wie folgt gestaltet bzw. verändert. Der Radius r bzw. der Durchmesser des Diffusors 12 wird derart ausgeführt, dass die Ausbildung eines Unterdruckgebiets reduziert wird oder im Wesentlichen kein Unterdruckgebiet im Bereich der Zunge 20, d.h. im Bereich des Übergangs der Spirale, entsteht. Dies wird beispielsweise dadurch erreicht, dass der Radius r bzw. der Durchmesser des Diffusors 12 in wenigstens einem vorbestimmten Bereich vergrößert wird, um die Ausbildung eines Unterdruckgebiets zu reduzieren oder im Wesentlichen ganz zu verhindern. Ein Radius r2 des Diffusors ist daher in dem Bereich der Zunge 20 größer gewählt als ein Radius r1 des Diffusors 12 außerhalb dieses Bereichs.

Es hat sich gezeigt, dass es beispielsweise auch vorteilhaft sein kann bei einem Diffusor 12 mit einer konstanten Breite keinen konstanten Radius r bzw. Durchmesser zu verwenden, wie dies in dem vorausgehend gezeigten Beispiel der Fall ist. Stattdessen erweist es sich als vorteilhaft, wenn der Diffusor 12 in seinem Durchmesser bzw. Radius r variiert wird. Das bedeutet, dass der Diffusor 12 in wenigstens einem Bereich einen leicht größeren Durchmesser bzw. Radius r2 aufweist, beispielsweise in einem Bereich des Übergangs der Spiral 13.

Dieser vergrößerte Durchmesser bzw. Radius r2 des Diffusors 12 erzeugt eine weitere Verzögerung der Gasgeschwindigkeit und einen größeren Druckaufbau, welcher eine Abströmung im Wesentlichen ohne oder zumindest mit einer reduzierten Pulsation ermöglicht. Dies hat zur Folge, dass einer unerwünschten Geräuschbildung entgegengewirkt werden kann, so dass keine zusätzlichen schalldämpfenden Elemente installiert werden müssen, die zu zusätzlichen Kosten und Montageaufwand führen.

Hierzu kann, wie zuvor bereits genannt, der Diffusor 12, wie in Fig. 3 gezeigt ist, beispielsweise im Bereich der Zunge 20 bzw. des Übergangs der Spirale 13 mit einem größeren Radius r2 bzw. größeren Durchmesser ausgeführt werden. Dabei wird der Diffusor 12 beispielsweise im Bereich der Zunge 20 mit einer Wölbung 30 nach außen ausgeformt bzw. bildet in diesem Bereich ein Oval. Die Darstellung in Fig. 3 ist dabei stark vereinfacht.

In Fig. 4 ist des Weiteren eine Schnittansicht durch das Verdichterrad 18 und den Diffusor 12 gemäß Fig. 3 gezeigt. Der Diffusor 12 weist dabei eine im Wesentlichen konstante Breite b1 auf.

In Fig. 5 ist nun eine andere Ausführungsform des Radialverdichters 10 gezeigt. Der Radialverdichter 10 weist dabei einen konstanten Durchmesser bzw. Radius r1 auf. Um den Querschnitt des Diffusors 12 entsprechend zu variieren wird hier die Breite b des Diffusors 12 verändert.

Gemäß der Erfindung wird zusätzlich zu dem vergrößerten Radius r2 die Breite b des Diffusors 12 in wenigstens einem Bereich variiert, um den zuvor beschriebenen Druckpulsationen entgegenzuwirken, die beispielsweise im Bereich des Übergangs der Spirale 13 entstehen. Die Breite b des Diffusors 12 wird hierbei beispielsweise vergrößert, wie in Fig. 6 gezeigt ist. Die Breite b1 wird in dem dargestellten Bereich dabei auf eine Breite b2 vergrößert. Hierzu wird eine erste Wand 22 des Diffusors 12 in diesem Bereich beispielsweise leicht um einen Winkel γ nach außen geneigt ausgebildet. Alternativ kann die erste Wand 22 aber auch beispielsweise gewölbt ausgebildet werden. Grundsätzlich kann aber auch eine gegenüberliegende zweite Wand 24 des Diffusors 12 entsprechend angepasst werden.

Hierbei wird die Breite b des Diffusors 12 in dem Bereich des Übergangs der Spirale 13 bzw. im Bereich der Zunge 20 variiert bzw. auf eine Breite b2 vergrößert, um der Ausbildung eines Unterdruckgebiets in diesem Bereich entgegen zu wirken. Der Diffusor 12 kann hierbei eine Art Vertiefung 26 in Form eines Keils 28 aufweisen, wie in Fig. 5 in einer Vorderschnittansicht gezeigt ist und in Fig. 6 in einer Seitenschnittansicht. Der Keil 28 weitet sich dabei beispielsweise nach außen auf in Richtung der Zunge 20.

Obwohl die vorliegende Erfindung vorstehend anhand des bevorzugten Ausführungsbeispiels beschrieben wurde, ist sie darauf nicht beschränkt, sondern auf vielfältige Art und Weise modifizierbar. Die zuvor beschriebenen Ausführungsformen sind dabei miteinander kombinierbar, insbesondere einzelne Merkmale davon, wobei der Umfang der Erfindung durch die beigefügten Ansprüche definiert ist.

Dabei wird wenigstens ein Bereich oder mehrere Bereiche des Diffusors 12 bezüglich ihrer Breite b variiert. Dabei werden die Bereiche beispielsweise unter dem Gesichtspunkt ausgewählt, wo unerwünschte Druckpulsationen entstehen, um die ausgewählten Bereiche derart anzupassen, dass jeweils kein oder allenfalls ein geringes Unterdruckgebiet entsteht, um diesen Druckpulsationen entgegen zu wirken.

Darüber hinaus weist ein erfindungsgemäßer Diffusor 12 zusätzlich in dem jeweils wenigstens einen Bereich einen variierten Durchmesser bzw. Radius r auf, wie er mit Bezug auf die Fig. 3 und 4 zuvor bereits detailliert beschrieben wurde. Mit anderen Worten, der Querschnitt des Diffusors 12 wird über die Breite b und den Durchmesser bzw. Radius r variiert.

Des Weiteren kann hierbei wenigstens die erste und/oder zweite Wand 22, 24 des Diffusors 12 nach außen geneigt und/oder gewölbt ausgebildet sein, um die Breite b des Diffusors 12 zu vergrößern. Die beiden Wände 22, 24 können dabei identisch oder unterschiedlich ausgeformt sein, d.h. beispielsweise mit unterschiedlichen Neigungen bzw. Wölbungen. Dabei können die Wände 22, 24 auch unterschiedliche Formen in diesem Bereich aufweisen. So kann eine Wand 22, 24 geneigt und die andere Wand 22, 24 gewölbt ausgebildet sein, je nach Funktion und Einsatzzweck.

## Patentansprüche

1. Radialverdichter (10), insbesondere für einen Turbolader, mit:
- einem Spiralgehäuse (14) und
- einem Diffusor (12), wobei der Querschnitt des Diffusors (12) im Bereich des Übergangs des Spiralgehäuses (14), also im Bereich der Zunge (20), derart variiert ist, dass die Bildung eines Unterdruckgebiets in diesem Bereich zumindest reduziert ist,
**dadurch gekennzeichnet,**
**dass** der Diffusor (12) im Bereich der Zunge (20) eine größere Breite (b) aufweist und
**dass** der Radius (r) des Diffusors (12) im Bereich der Zunge (20) derart vergrößert ist, dass er eine Auswölbung (30) nach Art eines Ovals aufweist.

2. Radialverdichter nach Anspruch 1,
**dadurch gekennzeichnet,**
**dass** wenigstens eine Wand (22, 24) oder beide gegenüberliegenden Wände (22, 24) des Diffusors (12) nach außen geneigt und/oder gewölbt sind.

3. Radialverdichter nach Anspruch 2,
**dadurch gekennzeichnet,**
**dass** die Wände (22, 24) hinsichtlich ihrer Form, Neigung und/oder Wölbung identisch oder unterschiedlich ausgebildet sind.

4. Radialverdichter nach einem der Ansprüche 2 oder 3,
**dadurch gekennzeichnet,**
**dass** die jeweilige Wand (22, 24) eine Keilform bildet.

5. Radialverdichter nach Anspruch 4,
**dadurch gekennzeichnet,**
**dass** die Keilform sich nach außen vergrößert.

6. Turbolader mit einem Radialverdichter (10) nach wenigstens einem der Ansprüche 1 bis 5.

## Claims

1. Radial compressor (10), in particular for a turbocharger, comprising
- a spiral housing (14) and
- a diffuser (12), the cross section of the diffuser (12) in the region of the transition of the spiral housing (14), therefore in the region of the tongue (20), being varied in such a way that the formation of a negative pressure area in this region is at least reduced, **characterized**
**in that** the diffuser (12) has a greater width (b) in the region of the tongue (20), and
**in that** the radius (r) of the diffuser (12) in the region of the tongue (20) is enlarged in such a way that it has a bulge (30) in the manner of an oval.

2. Radial compressor according to Claim 1,
**characterized in that**
at least one wall (22, 24) or both opposite walls (22, 24) of the diffuser (12) is/are inclined and/or curved outwards.

3. Radial compressor according to Claim 2,
**characterized in that**
the walls (22, 24) are formed identically or differently with regard to their shape, inclination and/or curvature.

4. Radial compressor according to either of Claims 2 and 3,
**characterized in that**
the respective wall (22, 24) forms a wedge shape.

5. Radial compressor according to Claim 4,
**characterized in that**
the wedge shape enlarges outwards.

6. Turbocharger having a radial compressor (10) according to at least one of Claims 1 to 5.

## Revendications

1. Compresseur radial (10), destiné en particulier à un turbocompresseur, comprenant :
- un boîtier en spirale (14) et
- un diffuseur (12), la section du diffuseur (12) dans la région de la transition du boîtier en spirale (14), donc dans la région de la languette (20), étant modifiée de manière à au moins réduire la formation d'une région de dépression dans cette région,
**caractérisé en ce que**
le diffuseur (12) a une largeur (b) relativement plus grande dans la région de la languette (20) et **en ce que** le rayon (r) du diffuseur (12) est augmenté dans la région de la languette (20) de manière à présenter un renflement (30) à la manière d'un ovale.

2. Compresseur radial selon la revendication 1,
**caractérisé en ce que**
au moins une paroi (22, 24) ou les deux parois opposées (22, 24) du diffuseur (12) sont inclinées et/ou incurvées vers l'extérieur.

3. Compresseur radial selon la revendication 2,
**caractérisé en ce que**
les parois (22, 24) ont des formes, des inclinaisons et/ou des incurvations identiques ou différentes.

4. Compresseur radial selon l'une des revendications 2 ou 3,
**caractérisé en ce que**
la paroi respective (22, 24) a une forme de coin.

5. Compresseur radial selon la revendication 4,
**caractérisé en ce que**
la forme de coin s'agrandit en direction de l'extérieur.

6. Turbocompresseur à compresseur radial (10) selon l'une au moins des revendications 1 à 5.
